# EUROPÄISCHE PATENTSCHRIFT

(11) **EP 2 075 368 B1**
(45) Veröffentlichungstag und Bekanntmachung des Hinweises auf die Patenterteilung: **27.06.2012**
(21) Anmeldenummer: 08105997.4
(22) Anmeldetag: 16.12.2008
(51) Int. Cl.: D06F 58/24, D06F 58/26

(54) **Verfahren zum Entsorgen eines Kondensats in einem Hausgerät zur Pflege von Wäschestücken**
Method for removing a condensate in a household device for caring for pieces of laundry
Procédé d'élimination d'un condensat dans un appareil ménager d'entretien du linge

(30) Priorität: 27.12.2007 DE 102007062836
(43) Veröffentlichungstag der Anmeldung: 01.07.2009
(73) Patentinhaber: BSH Bosch und Siemens Hausgeräte GmbH, 81739 München (DE)
(72) Erfinder: Günter, Steffens, 14624 Dallgow-Döberitz (DE)

(56) Entgegenhaltungen:
- EP-A- 1 550 829
- DE-A1- 2 933 513
- US-A1- 2006 130 354

## Beschreibung

Die Erfindung betrifft ein Verfahren zum Entsorgen eines Kondensats in einem Hausgerät zur Pflege von Wäschestücken, bei dem im Betrieb des Hausgeräts anfallendes Kondensat in einem Sammelbehälter gesammelt wird, wobei der Füllstand des in dem Sammelbehälter gesammelten Kondensats überwacht wird und bei einem Überschreiten eines Füllstand-Schwellwerts ein Signal als Hinweis zum Durchführen eines Kondensatentsorgungsvorgangs erzeugt, oder bei einem Überschreiten eines Füllstand-Schwellwerts ein Kondensatentsorgungsvorgang gestartet wird.

Ein solches Verfahren ist ersichtlich aus jedem der Patentdokumente EP 1 659 207 A1, US 2006/130354 und EP 1 816 252 A1. In jedem dieser Dokumente ist ein Hausgerät in Form eines Wäschetrockners beschrieben, welches einen Sammelbehälter zum Aufnehmen von Kondensat, welches beim Trocknen von Wäschestücken anfällt, aufweist. Dem Sammelbehälter ist eine Sensoranordnung zugeordnet, mit welcher insbesondere ein Füllstand des Kondensates in dem Sammelbehälter bestimmbar ist. Es ist auch eine Anzeige vorgesehen, mit der ein Benutzer des Hausgeräts auf den Füllstand hingewiesen wird, wenn dieser ein Einschreiten des Benutzers, zum Beispiel zum Leeren des Sammelbehälters, erfordert. Parallel zu dieser Anzeige kann ein im Hausgerät laufender Trocknungsprozess auch unterbrochen werden.

Im Allgemeinen wird ein Wäschetrockner als Ablufttrockner oder als Kondensationstrockner betrieben. Ein Ablufttrockner leitet erwärmte Luft einmal durch die zu trocknenden Wäschestücke in der Trommel und führt diese mit Feuchtigkeit beladene Luft durch einen Abluftschlauch von dem Ablufttrockner und aus dem Raum, in welchem dieser aufgestellt ist, ab. Ein Kondensationstrockner, dessen Funktionsweise auf der Kondensation der mittels warmer Prozessluft aus der Wäsche verdampften Feuchtigkeit beruht, benötigt keinen Abluftschlauch und ermöglicht eine Energierückgewinnung aus der erwärmten Prozessluft, beispielsweise durch Verwendung einer Wärmepumpe. Allerdings ist es bei einem solchen Kondensationstrockner im Allgemeinen erforderlich, dass anfallende Kondensat zu sammeln und entweder abzupumpen oder durch manuelles Entleeren von Auffangbehältern zu entsorgen. Aus der DE 40 23 000 C2 ist ein Wäschetrockner mit einem Wärmepumpenkreis bekannt, bei dem im Prozessluftkanal zwischen dem Kondensator und dem Verdampfer eine Zuluftöffnung angeordnet ist, die mit einer steuerbaren Verschlusseinrichtung verschließbar ist.

Bei einem Ablufttrockner wird dagegen im Allgemeinen nach dem Durchgang durch eine Wäschetrommel durch Feuchtigkeit beladene Luft aus dem Trockner geleitet. Gegenüber einem Kondensationstrockner kann ein Ablufttrockner einfacher und somit billiger aufgebaut sein. Ein Ablufttrockner zieht während eines Betriebs Luft aus seiner Umgebung ein und verwendet diese direkt zum Trocknen. Solche Umgebungsluft ist in der Regel vergleichsweise trocken mit einer relativen Feuchte von deutlich weniger als 100 %, und kann deshalb relativ viel Feuchtigkeit aufnehmen. Im Vergleich dazu kann die zirkulierende Prozessluft in einem Kondensationstrockner in der Regel nur auf 100 % relativer Feuchte bei der geringsten, im Prozessluftkreislauf anstehenden Temperatur entfeuchtet werden, was ihre Aufnahmefähigkeit für Feuchtigkeit aus den zu trocknenden Gegenständen begrenzt und damit dem Trocknungsprozess eine gewisse Beschränkung auferlegt.

Auch in einem Ablufttrockner ist eine Wärmerückgewinnung grundsätzlich möglich, allerdings impliziert jede solche Wärmerückgewinnung eine Abkühlung der Abluft, wobei Kondensat aus der Abluft ausfallen kann und entsorgt werden muss. Gemäß der DE 30 00 865 A1 ist ein Wäschetrockner als Ablufttrockner mit Wärmerückgewinnung ausgebildet. Der Wäschetrockner umfasst eine die Wäsche aufnehmende und bewegende Trommel, in welche ein von einem Heizelement erwärmter Zuluftstrom mündet, während die feuchte Warmluft als Abluft über einen Auslass geführt wird. Im Zuluftstrom ist vor dem Heizelement ein Wärmetauscher angeordnet, der von der feuchtheißen Abluft aus dem Behälter durchströmt wird.

Bei einem Ablufttrockner mit Wärmerückgewinnung strömt in der Regel Umgebungsluft (von z. B. 20° C und 60 % relativer Luftfeuchte; so genannte Zuluft) in die Wärmetauscherfläche eines Luft-Luft-Wärmetauschers und wird dort unter Abkühlung der aus der Trocknungskammer bzw. der Trommel gewonnenen warmen Prozessluft aufgeheizt. Abhängig von der Kühlleistung bzw. dem Wärmetausch entsteht Kondensat, das in einem Behälter gesammelt oder abgepumpt wird. Die Menge des anfallenden Kondensats ist ein Maß für die im Wärmetauscher abgegebene Wärmeenergie und somit ein Maß für die Verbesserung der Energieeffizienz.

Es ist Aufgabe der vorliegenden Erfindung, ein Verfahren zu schaffen, bei dem ein in einem Hausgerät angesammeltes Kondensat einfach und zuverlässig entsorgt werden kann und hohe Betriebssicherheit des Hausgeräts beim Sammeln des Kondensats gewährleistet wird.

Diese Aufgabe wird jeweils durch ein Verfahren, welches die Merkmale nach Anspruch 1 oder 2 aufweist, gelöst. Bevorzugte Weiterbildungen dieser Verfahren sind Gegenstände abhängiger Patentansprüche.

Ein erster Aspekt der Erfindung betrifft ein Verfahren zum Entsorgen eines Kondensats in einem Hausgerät zur Pflege von Wäschestücken, bei dem im Betrieb des Hausgeräts anfallendes Kondensat in einem Sammelbehälter gesammelt wird, wobei der Füllstand des in dem Sammelbehälter gesammelten Kondensats überwacht wird und bei einem Überschreiten eines Füllstand-Schwellwerts ein Signal als Hinweis zum Durchführen eines Kondensatentsorgungsvorgangs erzeugt wird, wobei als Kondensatentsorgungsvorgang ein Ausheizprozess durchgeführt wird.

Ein zweiter Aspekt der Erfindung betrifft ein Verfahren zum Entsorgen eines Kondensats in einem Hausgerät zur Pflege von Wäschestücken, bei dem im Betrieb des Hausgeräts anfallendes Kondensat in einem Sammelbehälter gesammelt wird, wobei der Füllstand des in dem Sammelbehälter gesammelten Kondensats überwacht wird und bei einem Überschreiten eines Füllstand-Schwellwerts ein Kondensatentsorgungsvorgang gestartet wird, wobei als Kondensatentsorgungsvorgang ein Ausheizprozess durchgeführt wird.

In jedem Falle wird als Kondensatentsorgungsvorgang ein Ausheizprozess des Kondensats durchgeführt. Dadurch erfolgt die Entsorgung des Kondensats, welches sich in dem Sammelbehälter ansammelt, besonders effektiv, einfach und zuverlässig.

Es kann vorgesehen sein, dass der Kondensatentsorgungsvorgang durch das Gerät automatisch gestartet wird. Auch dann, wenn kein Nutzer am Gerät ist oder ein eventuell vorher durchgeführter Hinweis mittels eines Signals nicht registriert wurde, kann dadurch das Überlaufen des Sammelbehälters vermieden werden. Besonders bevorzugt erweist es sich, wenn dieser Kondensatentsorgungsvorgang nach dem Abschluss eines Pflegeprozesses der Wäschestücke gestartet, insbesondere automatisch, gestartet wird. Im Hinblick auf die Abläufe des Pflegeprozesses einerseits und des Kondensatentsorgungsvorgangs andererseits, kann dadurch eine zeitliche Aneinanderreihung ermöglicht werden, so dass beide Prozesse jeweils optimal erfolgen können.

Auch vorzugsweise wird in dem Ausheizprozess erwärmte und trockene Luft über die Oberfläche des gesammelten Kondensats in den Sammelbehälter geleitet, durch welche Kondensat aus dem Sammelbehälter aufgenommen und abgeführt wird. Die das Kondensat aufnehmende Luft wird weiter vorzugsweise über die Abluftöffnung aus dem Hausgerät geleitet. Insbesondere ist der Sammelbehälter mit einem zu einem Hauptkanal, in dem die Wärmetauschvorrichtung angeordnet ist, gelegten Nebenkanal gekoppelt, und die Luft wird zumindest anteilig, insbesondere vollständig, durch den Nebenkanal geleitet.

Der Ausheizprozess wird vorzugsweise erst bei einer von Wäschestücken entleerten Trommel durchgeführt.

Auch vorzugsweise wird der Ausheizprozess mittels einer Heizeinrichtung oder mittels der Heizeinrichtung und einer Wärmetauschvorrichtung, insbesondere einer Wärmepumpe, des Hausgeräts, durchgeführt.

Weiter Vorzugsweise wird der Füllstand im Sammelbehälter kontinuierlich während des Betriebs des Hausgeräts überwacht. Dadurch kann ein Überfüllen des Sammelbehälters vermieden werden.

Vorzugsweise gibt das Signal einen Hinweis für einen Nutzer dahingehend, durch den Nutzer einen Kondensatentsorgungsvorgang nach dem Abschluss eines Pflegeprozesses der Wäschestücke zu starten. Die Information mittels des Signals ist also so ausgelegt, dass einem Nutzer des Hausgeräts auch während des Durchführens des Pflegeprozesses mitgeteilt wird, dass eine Kondensatentsorgung erfolgen sollte, wobei durch das Signal angezeigt wird, dass diese Kondensatentsorgung nach dem Abschluss des laufenden Pflegeprozesses durchgeführt werden sollte und dieses Kondensat entsorgen bzw. ein entsprechender Entsorgungsprozess nach dem Abschluss des Pflegeprozesses gestartet werden soll. Dem Nutzer wird somit rechtzeitig angezeigt, wann ein derartiger Kondensatentsorgungsvorgang gestartet werden soll, so dass auch während des Pflegeprozesses noch ein zeitlicher Spielraum für das Starten gegeben ist. Da der Kondensatentsorgungsvorgang insbesondere spezifischen Anforderungen unterliegt, ist es besonders vorteilhaft, dass dieser erst nach Abschluss eines Pflegeprozesses durchgeführt wird, und der Pflegeprozess dadurch nicht beeinträchtigt wird.

Vorzugsweise wird als Hinweis ein optisches und/oder akustisches Signal erzeugt. Dadurch kann einem Nutzer eindeutig eine entsprechende Anzeige bzw. Mitteilung gegeben werden.

Auch vorzugsweise kann vorgesehen sein, dass der Kondensatentsorgungsvorgang durch das Gerät automatisch gestartet wird. Auch dann, wenn kein Nutzer am Gerät ist oder ein eventuell vorher durchgeführter Hinweis mittels eines Signals nicht registriert wurde, kann dadurch das Überlaufen des Sammelbehälters vermieden werden.

Besonders bevorzugt erweist es sich, wenn dieser Kondensatentsorgungsvorgang nach dem Abschluss eines Pflegeprozesses der Wäschestücke gestartet, insbesondere automatisch, gestartet wird. Im Hinblick auf die Abläufe des Pflegeprozesses einerseits und des Kondensatentsorgungsvorgangs andererseits, kann dadurch eine seitliche Aneinanderreihung ermöglicht werden, so dass beide Prozesse jeweils optimal erfolgen können.

Ebenfalls bevorzugt wird im Rahmen eines erfindungsgemäßen Verfahrens Prozessluft im Betrieb des Hausgeräts über eine Prozessluftführung durch eine Trommel zur Aufnahme von Feuchte aus den Wäschestücken und nach dem Austritt aus der Trommel durch eine Abluftöffnung aus dem Hausgerät geleitet; so erschließt sich die Anwendung der Erfindung in einem Wäschetrockner oder Waschtrockner des Abluft-Typs.

Weiter bevorzugt wird in einer solchen Anwendung das Kondensat anteilig dadurch gebildet, dass das im Sammelbehälter gesammelte Kondensat durch die Abluftöffnung mit der ausgeleiteten Prozessluft nebelartig ausgetrieben wird, worauf es in einer daran anschließenden Abluftleitung wieder kondensiert und in den Sammelbehälter zurückläuft.

Ausführungsbeispiele der Erfindung werden nachfolgend anhand schematischer Zeichnungen näher erläutert. Es zeigen:
- Fig. 1: eine schematische Darstellung eines Ausführungsbeispiels eines Trockners mit Wärmerückgewinnung, welcher zur Ausführung der erfindungsgemäßen Verfahren ausgelegt ist; und
- Fig. 2: eine schematische Darstellung für ein zweites Ausführungsbeispiel eines Trockners mit welchem die erfindungsgemäßen Verfahren durchgeführt werden können.

In den Figuren sind gleiche oder funktionsgleiche Elemente jeweils mit gleichen Bezugszeichen versehen.

In Fig. 1 ist als Skizze ein Hausgerät zur Pflege von Wäschestücken dargestellt, welches als Ablufttrockner 1 ausgebildet ist. Der Trockner 1 weist einen Prozessluftkanal 2 sowie eine Trommel 3 auf, welche um eine Achse 4 drehbar ist. Prozessluft wird mittels eines Gebläses 5 über eine Heizeinrichtung 6 durch die Trommel 3 und einen Flusenfilter 7 geführt. Die Prozessluft wird durch eine Zuluftöffnung 8 eingezogen und durch eine Abluftöffnung 9 ausgeschoben. In die Zuluftöffnung 8 gelangt Luft unmittelbar aus einer Umgebung des Trockners 1. An die Abluftöffnung 9 angeschlossen ist ein Abluftschlauch 10, mit welchem die Abluft von dem Trockner 1 weg und aus einem Raum, in welchem er aufgestellt ist, abgeführt wird. Zusätzlich ist eine Wärmetauschvorrichtung 11, 12 vorhanden. In ihr bzw. dem entsprechenden Eintrittskanal wird der durch die Zuluftöffnung 8 eingezogenen Prozessluft Wärme von der von der Trommel 3 und dem Flusenfilter 7 abströmenden Prozessluft übertragen. Nach Durchgang durch die Trommel 3 wird so die von der Trommel 3 abzuführende, feuchte und warme Prozessluft abgekühlt. Die der Heizeinrichtung 6 zuzuführende Prozessluft wird hingegen vorgewärmt. Die von der Heizeinrichtung 6 vollends erwärmte Prozessluft wird in die Trommel 3 geleitet, kommt dort mit der zu trocknenden Wäsche in Berührung und strömt danach zum Flusenfilter 7. Dann verzweigt sich der Prozessluftstrom. Ein Hauptteil gelangt in den Hauptkanal, welcher durch den Wärmetauscher 11, 12 führt, und gibt dort Wärme an frisch eingezogene Zuluft ab, welche den Eintrittskanal der Wärmetauschvorrichtung 11, 12 durchströmt. Wie erwähnt muss die dabei übertragene Wärmemenge anhand einer konkreten Vorgabe hinsichtlich der Energiebilanz des Trockners 1 bemessen werden und muss nicht notwendigerweise in der vollen, im Hauptkanal verfügbaren Wärmemenge entsprechen. Eine davon abgeleitete Erkenntnis ist, dass nicht der volle, der Trommel 3 entströmende Prozessluftstrom zum Wärmetausch herangezogen werden muss. Deshalb ist es möglich, einen Teil des Prozessluftstroms zu benutzen, um Kondensat, welches bei der Abkühlung der Prozessluft im Hauptkanal anfällt, zu entsorgen. Dazu ist ein Nebenkanal 13 vorgesehen, in welchem ein entsprechender Teil der Prozessluft an der Wärmetauschvorrichtung 11, 12 vorbei eingeleitet wird. Kondensat, welches im Hauptkanal anfällt, gelangt durch eine entsprechende Rinne 14 zum Nebenkanal 13.

Zum Transport des Kondensats wird zweckmäßigerweise ein natürliches Gefälle, welches durch entsprechende Konstruktion des Hauptkanals und einen Anordnung des Nebenkanals 13 unter dem Hauptkanal gebildet werden kann, ausgenutzt. Die erste Verzweigung 15 im Prozessluftkanal 2, an der sich der Prozessluftstrom in einen ersten Prozessluftstrom zum Hauptkanal und einen zweiten Prozessluftstrom zum Nebenkanal 13 aufteilt und an der der Nebenkanal 13 vom Hauptkanal abzweigt, wird so bemessen, dass der zweite Prozessluftstrom etwa 30 % der gesamten verfügbaren Prozessluft umfasst. Im Nebenkanal 13 nimmt der zweite Prozessluftstrom verdunstendes Kondensat auf und vereinigt sich an der zweiten Verzweigung 16, an der der Nebenkanal 13 wieder in den Hauptkanal mündet, wieder mit dem ersten Prozessluftstrom. Im Nebenkanal 13 ist ein Verdunster 17 in Form eines Ultraschallverneblers angeordnet. Ein besonderer Vorteil dieses Verneblers 17 liegt darin, dass mit ihm das Kondensat in der Prozessluft verteilt werden kann, ohne dass die Prozessluft spezifische thermodynamische Anforderungen erfüllen, insbesondere eine gewisse erhöhte Temperatur und eine gewisse reduzierte relative Feuchte aufweisen muss, um als Flüssigkeit vorliegendes Kondensat verdunsten und so aufnehmen zu können. Der Abtransport des Kondensats erfolgt als Nebel, d. h. als Dispersion von Flüssigkeit in Gas.

Diese nebelartige Prozessluft wird über den Nebenkanal 13 und die Abluftöffnung 9 in den Abluftschlauch 10 geleitet. Gerade dann, wenn der Trockner 1 ungünstig positioniert ist und relativ lange Abluftleitungen 10 oder viele Bögen diesbezüglich ausgebildet sind, können niedrige Temperaturen am Abluftrohr oder auch ungünstige Windkonstellationen am Ausblasstutzen dazu führen, dass der erzeugte nebelartige Prozessluftstrom sehr stark an den Wandungen des Abluftschlauchs 10 kondensiert und das Wasser zurück in den Trockner 1 läuft. Insbesondere kann es dann zurück in den Nebenkanal 13 und auch in den am Nebenkanal 13 angeordneten Sammelbehälter 21, in dem auch das über die Rinne 14 einlaufende Kondensat gesammelt wird, zurücklaufen.

In Fig. 2 ist ein zweites Ausführungsbeispiel gezeigt, jedoch sind die Komponenten des Trockners 1 oberhalb des Gebläses 5 und des Flusensiebs 7 nicht dargestellt, da sie den Komponenten gemäß Fig. 1 entsprechen.

Der wesentliche Unterschied zum Ausführungsbeispiel gemäß Fig. 1 besteht darin, dass die Wärmetauschvorrichtung 11, 12 nicht in einem einfachen Gegenstrom- oder Kreuzstromwärmetauscher 11, 12 besteht, sondern gebildet ist von einem Verdampfer 11 und einem Verflüssiger 12, und einer Wärmepumpe 11, 12, 18, 19, 20, welche zusätzlich einen Kompressor 18, eine Drossel 19 und ein Leitungssystem 20 für ein in einem Kreislauf zu führendes und zyklisch zu verdampfendes, zu komprimierendes, zu verflüssigendes und zu entspannendes Kältemittel aufweist. Der Hauptkanal und der Nebenkanal 13 funktionieren wie beim Trockner 1 des Ausführungsbeispiels gemäß Fig. 1, jedoch ermöglicht die Wärmepumpe 11, 12, 18, 19, 20 eine freie Einstellung des Temperaturniveaus im Hauptkanal 11 und im Eintrittskanal 12, und bietet damit weitere Optionen zur Optimierung der Energiebilanz des Trockners 1.

Obwohl beide Ausführungsbeispiele mit einem Ablufttrockner und einer offenen Prozessluftführung erläutert sind, kann vorgesehen sein, dass die Prozessluft zumindest teilweise auch zirkulierend in dem Trockner 1 geführt werden kann.

Die in Fig. 2 erläuterte Wärmepumpe kann als Kompressor-Wärmepumpe oder als Peltier-Wärmepumpe ausgebildet sein. Bei einem gemäß Figur 2 mit einer Kompressor-Wärmepumpe ausgestatteten Trockner 1 erfolgt die Kühlung der warmen, mit Feuchtigkeit beladenen Prozessluft im Wesentlichen im Verdampfer 11 der Wärmepumpe, wo die übertragene Wärme zur Verdampfung eines im Wärmepumpenkreis eingesetzten Kältemittels verwendet wird. Das aufgrund der Erwärmung verdampfte Kältemittel der Wärmepumpe wird über den Kompressor 18 dem Verflüssiger 12 der Wärmepumpe zugeführt, wo aufgrund der Kondensation des gasförmigen Kältemittels Wärme freigesetzt wird, die zum Ausheizen der Prozessluft verwendet wird. Das Kältemittel zirkuliert in einem geschlossenen Kreislauf, in welchem es vom Verflüssiger 12 über die Drossel 19 zurück zum Verdampfer 11 gelangt.

Bei beiden Ausführungen ist vorgesehen, dass die Trockner 1 zur Durchführung von Verfahren zum Entsorgen eines Kondensats ausgelegt sind. Der Füllstand des in dem Sammelbehälter 21 gesammelten Kondensats wird überwacht und bei einem Überschreiten eines Füllstand-Schwellwerts wird ein vorzugsweise akustisches Signal als Hinweis zum Durchführen eines Kondensatentsorgungsvorgangs erzeugt. Der Füllstand im Sammelbehälter 21 wird kontinuierlich überwacht, wobei das Signal den Hinweis für einen Nutzer des Trockners 1 dahingehend gibt, durch den Nutzer einen Kondensatentsorgungsvorgang nach dem Abschluss eines Pflegeprozesses der Wäschestücke zu starten.

In diesem Zusammenhang wird bei dem Kondensatentsorgungsvorgang ein Ausheizprogramm bzw. ein Ausheizprozess gestartet, bei welchem mittels der Wärmetauschanordnung 11, 12 gemäß der Ausführung in Fig. 1 oder mit der Wärmepumpe 11, 12, 18, 19, 20 gemäß der Ausführung in Fig. 2 in Verbindung mit der Heizeinrichtung 6, welche im Übrigen auch in der Ausführung gemäß Fig. 2, wie erwähnt, vorhanden ist, Kondensat aus dem Sammelbehälter 21 entsorgt wird.

Es kann auch vorgesehen sein, dass das Ausheizprogramm lediglich mit der Heizeinrichtung 6 durchgeführt wird. Bei dem Kondensatentsorgungsvorgang wird der Ausheizprozess dahingehend durchgeführt, dass warme und relativ trockene Luft über die Kondensatauffangwanne bzw. den Sammelbehälter 21 geführt wird und durch diese Luft große Mengen Kondensat aufgenommen und aus dem Gerät gefördert werden können. Bevorzugt unterstützt bzw. verkürzt wird der Ausheizschritt dadurch, dass der aufgeheizte Luftstrom vollständig und somit zu 100 % über den Nebenkanal 13 geleitet wird. Dies kann durch eine Klappe erfolgen, welche den Hauptkanal bei diesem Ausheizvorgang verschließt.

Grundsätzlich ist es vorteilhaft, wenn der Sammelbehälter 21 so dimensioniert ist, dass das Kondensat von mindestens zwei aufeinanderfolgenden Trocknungsprozessen unter ungünstigen Randbedingungen in der Bodengruppe des Trockners 1 Platz findet.

Es kann auch vorgesehen sein, dass die in den Fig. 1 und 2 erläuterten Trockner 1 zum Ausführen eines Verfahren vorgesehen sind, bei dem zum Entsorgen eines Kondensats der Füllstand des in dem Sammelbehälter 21 gesammelten Kondensats überwacht wird und bei einem Überschreiten eines Füllstand-Schwellwerts ein Kondensatentsorgungsvorgang gestartet wird. In diesem Zusammenhang kann vorgesehen sein, dass die Verfahren so ausgelegt sind, dass der Kondensatentsorgungsvorgang durch das Gerät selbst gestartet und automatisch gestartet wird. Auch hier ist vorzugsweise vorgesehen, dass der Kondensatentsorgungsvorgang nach dem Abschluss eines Trocknungsprozesses der Wäschestücke gestartet wird und als Kondensatentsorgungsvorgang ein bereits oben erläuterter Ausheizprozess durchgeführt wird.

## Patentansprüche

1. Verfahren zum Entsorgen eines Kondensats in einem Hausgerät (1) zur Pflege von Wäschestücken, bei dem im Betrieb des Hausgeräts (1) anfallendes Kondensat in einem Sammelbehälter (21) gesammelt wird, wobei der Füllstand des in dem Sammelbehälter (21) gesammelten Kondensats überwacht wird und bei einem Überschreiten eines Füllstand-Schwellwerts ein Signal als Hinweis zum Durchführen eines Kondensatentsorgungsvorgangs erzeugt wird,
**dadurch gekennzeichnet, dass**
als Kondensatentsorgungsvorgang ein Ausheizprozess durchgeführt wird.

2. Verfahren zum Entsorgen eines Kondensats in einem Hausgerät (1) zur Pflege von Wäschestücken, bei dem im Betrieb des Hausgeräts (1) anfallendes Kondensat in einem Sammelbehälter (21) gesammelt wird, wobei der Füllstand des in dem Sammelbehälter (21) gesammelten Kondensats überwacht wird und bei einem Überschreiten eines Füllstand-Schwellwerts ein Kondensatentsorgungsvorgang gestartet wird,
**dadurch gekennzeichnet, dass**
als Kondensatentsorgungsvorgang ein Ausheizprozess durchgeführt wird.

3. Verfahren nach Anspruch 1 oder 2, **dadurch gekennzeichnet, dass** in dem Ausheizprozess erwärmte und trockene Luft über die Oberfläche des gesammelten Kondensats im Sammelbehälter (21) geleitet wird, durch welche Kondensat aus dem Sammelbehälter (21) aufgenommen wird.

4. Verfahren nach Anspruch 3, **dadurch gekennzeichnet, dass** die das Kondensat aufnehmende Luft über die Abluftöffnung aus dem Hausgerät (1) geleitet wird.

5. Verfahren nach Anspruch 3 oder 4, **dadurch gekennzeichnet, dass** der Sammelbehälter (21) mit einem parallel zu einem Hauptkanal, in dem eine Wärmetauschvorrichtung (11, 12) angeordnet ist, gelegten Nebenkanal (13) gekoppelt wird, und die Luft während des Kondensatentsorgungsvorgang zumindest anteilig, insbesondere vollständig, durch den Nebenkanal (13) geleitet wird.

6. Verfahren nach einem der vorhergehenden Ansprüche, **dadurch gekennzeichnet, dass** der Ausheizprozess erst bei einer von Wäschestücken entleerten Trommel (3) durchgeführt wird.

7. Verfahren nach einem der vorhergehenden Ansprüche, **dadurch gekennzeichnet, dass** der Ausheizprozess mittels einer Heizeinrichtung (6) oder mittels der Heizeinrichtung (6) und einer Wärmetauschvorrichtung (11, 12), insbesondere einer Wärmepumpe, des Hausgeräts (1) durchgeführt wird.

8. Verfahren nach Anspruch 1, **dadurch gekennzeichnet, dass** der Füllstand im Sammelbehälter (21) kontinuierlich überwacht wird.

9. Verfahren nach Anspruch 1 oder 8, **dadurch gekennzeichnet, dass** das Signal den Hinweis für einen Nutzer dahingehend gibt, durch den Nutzer einen Kondensatentsorgungsvorgang nach dem Abschluss eines Pflegeprozesses der Wäschestücke zu starten.

10. Verfahren nach einem der Ansprüche 1 oder 8 oder 9, **dadurch gekennzeichnet, dass** als Hinweis ein optisches und/oder akustisches Signal erzeugt wird.

11. Verfahren nach Anspruch 2, **dadurch gekennzeichnet, dass** der Kondensatentsorgungsvorgang nach dem Abschluss eines Pflegeprozesses der Wäschestücke gestartet wird.

12. Verfahren nach einem der vorhergehenden Ansprüche, **dadurch gekennzeichnet, dass** Prozessluft im Betrieb des Hausgeräts (1) über eine Prozessluftführung (2) durch eine Trommel (3) zur Aufnahme von Feuchte aus den Wäschestücken und nach dem Austritt aus der Trommel (3) durch eine Abluftöffnung (9) aus dem Hausgerät (1) geleitet wird.

13. Verfahren nach Anspruch 12, **dadurch gekennzeichnet, dass** das Kondensat anteilig **dadurch** gebildet wird, dass das im Sammelbehälter (21) gesammelte Kondensat durch die Abluftöffnung (9) mit der ausgeleiteten Prozessluft nebelartig ausgetrieben wird und in einer daran anschließenden Abluftleitung (10) wieder kondensiert und in den Sammelbehälter (21) zurückläuft.

## Claims

1. Method for disposing of a condensate in a domestic appliance (1) for the treatment of articles of laundry, in which condensate occurring in operation of the domestic appliance (1) is collected in a collecting container (21), wherein the filling state of the condensate collected in the collecting container (21) is monitored and in the case of exceeding a filling state threshold value a signal is generated as an instruction for carrying out the condensate disposal process, **characterised in that** a heating process is performed as condensate disposal process.

2. Method for disposing of a condensate in a domestic appliance (1) for the treatment of articles of laundry, in which condensate occurring in operation of the domestic appliance (1) is collected in a collecting container (21), wherein the filling state of the condensate collected in the collecting container (21) is monitored and in the case of exceeding a filling state threshold value a condensate disposal process is started, **characterised in that** a heating process is performed as condensate disposal process.

3. Method according to claim 1 or 2, **characterised in that** in the heating process heated and dry air is conducted over the surface of the collected condensate in the collecting container (21), by which condensate is taken up from the collecting container (21).

4. Method according to claim 3, **characterised in that** the air taking up the condensate is conducted out of the domestic appliance (1) by way of the exhaust opening.

5. Method according to claim 3 or 4, **characterised in that** the collecting container (21) is coupled with an auxiliary channel (13) disposed parallel to a main channel in which a heat exchange device (11, 12) is arranged and the air during the condensate disposal process is conducted at least in part, preferably completely, through the auxiliary channel (13).

6. Method according to any one of the preceding claims, **characterised in that** the heating process is performed only with a drum (3) emptied of items of laundry.

7. Method according to any one of the preceding claims, **characterised in that** the heating process is performed by means of a heating device (6) or by means of the heating device (6) and a heat exchange device (11, 12), particularly a heat pump, of the domestic appliance (1).

8. Method according to claim 1, **characterised in that** the filling state in the collecting container (21) is continuously monitored.

9. Method according to claim 1 or 8, **characterised in that** the signal gives an instruction to a user for starting of a condensate disposal process by the user after the conclusion of a treatment process of the items of laundry.

10. Method according to any one of claims 1, 8 and 9, **characterised in that** an optical and/or acoustic signal is generated as instruction.

11. Method according to claim 2, **characterised in that** the condensate disposal process is started after the conclusion of a treatment process of the items of laundry.

12. Method according to any one of the preceding claims, **characterised in that** the process air in operation of the domestic appliance (1) is conducted by way of a process air guide (2) through a drum (3) for taking up moisture from the items of laundry and, after issue from the drum (3), through an exhaust opening (9) out of the domestic appliance (1).

13. Method according to claim 12, **characterised in that** the condensate is formed proportionally **in that** the condensate collected in the collecting container (21) is expelled is mist-like form through the exhaust opening (9) together with the discharged process air and condenses again in an exhaust duct (10) connected therewith and runs back into the collecting container (21).

## Revendications

1. Procédé d'élimination d'un condensat dans un appareil ménager (1) destiné à l'entretien de pièces de linge, dans lequel le condensat produit pendant le fonctionnement de l'appareil ménager (1) est collecté dans un réservoir (21), le niveau du condensat collecté dans le réservoir (21) étant contrôlé et en cas de dépassement d'une valeur seuil du niveau un signal étant généré, avertissant qu'une opération d'élimination du condensat est à effectuer,
**caractérisé en ce que**
un processus de chauffage est effectué comme opération d'élimination du condensat.

2. Procédé d'élimination d'un condensat dans un appareil ménager (1) destiné à l'entretien de pièces de linge, dans lequel le condensat produit pendant le fonctionnement de l'appareil ménager (1) est collecté dans un réservoir (21), le niveau du condensat collecté dans le réservoir (21) étant contrôlé et en cas de dépassement d'une valeur seuil du niveau une opération d'élimination du condensat étant lancée,
**caractérisé en ce que**
un processus de chauffage est effectué comme opération d'élimination du condensat.

3. Procédé selon la revendication 1 ou 2, **caractérisé en ce que** pendant le processus de chauffage, l'air chauffé et sec est dirigé au-dessus de la surface du condensat collecté dans le réservoir (21), absorbant ainsi le condensat dans le réservoir (21).

4. Procédé selon la revendication 3, **caractérisé en ce que** l'air absorbant le condensat est évacué de l'appareil ménager (1) à travers l'orifice d'évacuation d'air.

5. Procédé selon la revendication 3 ou 4, **caractérisé en ce que** le réservoir (21) est couplé à un conduit secondaire (13), disposé en parallèle à un conduit principal dans lequel est placé un dispositif d'échange de chaleur (11, 12), et **en ce que** pendant l'opération d'élimination du condensat, l'air est dirigé au moins partiellement, en particulier entièrement, à travers le conduit secondaire (13).

6. Procédé selon l'une des revendications précédentes, **caractérisé en ce que** le processus de chauffage est effectué seulement lorsqu'il n'y a plus de pièces de linge dans le tambour (3).

7. Procédé selon l'une des revendications précédentes, **caractérisé en ce que** le processus de chauffage est effectué au moyen d'un dispositif de chauffage (6) ou au moyen dudit dispositif de chauffage (6) et d'un dispositif d'échange de chaleur (11, 12), en particulier une pompe de chaleur, de l'appareil ménager (1).

8. Procédé selon la revendication 1, **caractérisé en ce que** le niveau dans le réservoir (21) est contrôlé en continu.

9. Procédé selon la revendication 1 ou 8, **caractérisé en ce que** le signal avertit un utilisateur en ce sens qu'une opération d'élimination du condensat est à lancer par l'utilisateur au terme d'un processus d'entretien des pièces de linge.

10. Procédé selon l'une des revendications 1 ou 8 ou 9, **caractérisé en ce qu'**un signal optique et/ou acoustique est généré comme avertissement.

11. Procédé selon la revendication 2, **caractérisé en ce que** l'opération d'élimination du condensat est lancée au terme d'un processus d'entretien des pièces de linge.

12. Procédé selon l'une des revendications précédentes, **caractérisé en ce que** pendant le fonctionnement de l'appareil ménager (1), l'air de processus est dirigé par un dispositif de guidage d'air de processus (2) à travers un tambour (3) pour absorber l'humidité des pièces de linge et, une fois sorti du tambour (3), évacué de l'appareil ménager (1) à travers l'orifice d'évacuation d'air (9).

13. Procédé selon la revendication 12, **caractérisé en ce que** la formation du condensat est partiellement due au fait que le condensat collecté dans le réservoir (21) est chassé sous forme de brouillard, avec l'air de processus évacué, à travers l'orifice d'évacuation d'air (9), puis recondense dans une conduite d'évacuation d'air (10) contiguë et retourne dans le réservoir (21).
